# EUROPÄISCHE PATENTSCHRIFT

(11) **EP 0 197 169 B1**
(45) Veröffentlichungstag und Bekanntmachung des Hinweises auf die Patenterteilung: **26.07.1989**
(21) Anmeldenummer: 85104245.7
(22) Anmeldetag: 09.04.1985
(51) Int. Cl.: F28D 9/00, F01P 11/08

(54) **Ölkühler**
Oil cooler
Radiateur

(43) Veröffentlichungstag der Anmeldung: 15.10.1986
(73) Patentinhaber: Ing. Walter Hengst GmbH & Co. KG, 48147 Münster (DE)
(72) Erfinder: Röttgering, Günter, D-4402 Greven-Gimbte (DE); Baumann, Dieter, D-4402 Greven-Gimbte (DE)
(74) Vertreter: Schulze Horn, Stefan, Dipl.-Ing. M.Sc.

(56) Entgegenhaltungen:
- EP-A- 0 124 217
- DE-A- 2 737 054
- DE-A- 2 913 649
- GB-A- 2 111 187
- US-A- 1 891 434
- US-A- 2 945 680
- US-A- 3 829 945
- US-A- 3 847 211

## Beschreibung

Die Erfindung betrifft einen Ölkühler.

Aus der US-A-1891434 ist ein Ölkühler mit einem Mittelteil bekannt, dessen Boden mäanderförmig mit längs verlaufenden, parallelen, abwechselnd nach innen und außen geöffneten Kanälen ausgebildet ist, wobei die Kanäle jeweils beidseitig in Querkanäle münden, die in den stirnseitigen Bereichen von im übrigen Teil flachen, die Kanäle dichtend abdeckenden Platten ausgebildet sind und Ein- und Auslaßöffnungen aufweisen. Als nachteilig wird bei diesem Ölkühler angesehen, daß der Mittelteil in aufwendiger Weise durch Fräsen aus einer massiven Metallplatte hergestellt ist. Die beiden wärmetauschenden Medien, hier Dampf und Öl, strömen im Gegenstrom, jedoch in weitestgehend laminarer Strömung, durch die Kanäle. Außerdem ergibt die Anordnung sämtlicher Querkanäle in den Platten eine relativ große Bauhöhe des gesamten Ölkühlers, was die Möglichkeiten seiner Unterbringung insbesondere bei beengten räumlichen Verhältnissen einschränkt.

Aus der DE-A-2737054 ist ein Schmieröl-Wärmetauscher für eine Brennkraftmaschine bekannt, welcher mit einem aus Leichtmetallguß bestehenden Gehäuse ausgebildet ist. Das Gehäuse ist mit parallel zur Wasserströmungsrichtung verlaufenden Kühlrippen versehen. Dieser Wärmetauscher ist an der Stirnseite des Zylinderblocks der Brennkraftmaschine angeordnet und führt so nachteilig zu einer Vergrößerung der Baulänge der Maschine.

Es stellt sich daher die Aufgabe, einen Ölkühler zu schaffen, der bei einem guten Wirkungsgrad einfach herstellbar und raumsparend mit einer Brennkraftmaschine verbindbar ist.

Die Lösung dieser Aufgabe gelingt erfindungsgemäß durch einen Ölkühler gemäß dem Patentanspruch 1.

Dadurch, daß die nach außen offenen Kanäle wasserführend und die zugehörigen Querkanäle im Mittelteil vorgesehen sind, kann die die äußere Seite des Mittelteils abdeckende Platte vollkommen flach ausgebildet sein. Weiterhin sind die nach innen offenen Kanäle ebenfalls von einer flachen Platte abgedeckt, wobei diese an der einen Querseite am Rand des Mittelteils anliegend einen Querkanal für das Öl bildet und dort eine Ölaustrittsöffnung aufweist, sowie an der gegenüberliegenden Querseite zur Bildung eines Oleinlasses einen Abstand vom Rand des Mittelteils besitzt.

Mit der Erfindung wird eine so geringe Bauhöhe des Ölkühlers erreicht, dass dieser beispielsweise die Ölwanne einer Brennkraftmaschine ersetzen kann. Der Ölkühler benötigt dabei nicht mehr Einbauraum als eine zuvor eingebaute herkömmliche Ölwanne, so daß ein Austausch problemlos möglich ist. Die Herstellung des Ölkühlers ist aufgrund der Ausbildung des Mittelteils als Druckgußteil und der äußerst einfachen Form der flachen Platten, die z. B. Blechplatten sein können, sehr einfach und kostengünstig. Dabei bietet der Ölkühler große Wärmeaustauschflächen für die im Gegenstrom führbaren Medien Öl und Kühlwasser.

Zur einfachen Herstellbarkeit trägt weiter bei, daß in einer Weiterbildung des Ölkühlers die Platte zur Ausbildung des Querkanals für das Öl einen hochgezogenen Endbereich aufweist. Die Platte kann dabei einfach durch Abkanten in die angegebene Form gebracht werden, was einen sehr geringen Bearbeitungsaufwand darstellt. Schließlich ist noch vorgesehen, daß die Wandungen der Ölkanäle und/oder der Wasserkanäle quer zur Strömungsrichtung verlaufende Rippen aufweisen. Diese Rippen sorgen für eine Verwirbelung der durch die Kanäle strömenden Medien und damit für einen intensiveren Wärmeaustausch.

Im folgenden wird ein bevorzugtes Ausführungsbeispiel der Erfindung anhand einer Zeichnung näher erläutert. Es zeigen im einzelnen:
Figur 1 einen erfindungsgemäßen Ölkühler im Querschnitt,
Figur 2 eine Draufsicht auf den Ölkühler, teilweise aufgebrochen,
Figur 3 einen Längsschnitt durch den Ölkühler entlang der Linie A-A in Figur 2 und
Figur 4 einen Längsschnitt durch den Ölkühler entlang der Linie B-B in Figur 2.

Wie Figur 1 zeigt, besteht das dargestellte Ausführungsbeispiel des erfindungsgemäßen Ölkühlers 1 im wesentlichen aus einem Mittelteil 2, der mäandrierend verlaufende Wandungen 3 aufweist, an den Längsseiten 21 geschlossen ist und je einen oberen und unteren vorspringenden Rand 81 und 82 besitzt. Die Wandungen 3 bilden abwechselnd nach oben offene Kanäle 4 für das Öl und nach unten offene Kanäle 4' für das Kühlmittel, im allgemeinen Kühlwasser. Oben ist der Mittelteil 2 durch eine obere Abschlußplatte 61 und unten durch eine untere Abschlußplatte 62 abgedeckt. Dabei liegt die untere Abschlußplatte 62 randseitig dichtend auf dem vorspringenden Rand 82 des Mittelteils 2 auf. Zwischen den Wandungen 3 und der unteren Abschlußplatte 62 ist keine absolute Dichtigkeit erforderlich, da bei einer Undichtigkeit lediglich eine Verbindung zwischen zwei Kanälen 4' für das Kühlwasser geschaffen würde, was keine negativen Folgen hat. Das gleiche gilt entsprechend für die Verbindung der oberen Abschlußplatte 61 mit dem Mittelteil 2 für die Ölkanäle 4, so daß eine Vermischung von Öl und Kühlwasser völlig ausgeschlossen ist. Für den Fall des unter einem Motor angebrachten Ölkühlers 1, wie er in Figur 1 dargestellt ist, hat die obere Abschlußplatte 61 sogar nur eine reine Leitfunktion, da hier die Abdichtung des Ölkühlers 1 über den oberen Rand 81 gegen die Unterseite des Motorblockes (nicht dargestellt) erfolgt.

Wie aus Figur 2 ersichtlich ist, verlaufen die Kanäle 4 und 4' parallel zueinander in Längsrichtung im Ölkühler 1. Im Bereich der Stirnseiten 22 und 22' sind Querkanäle 15 und 25 für das Öl und Querkanäle 15' und 25' für das Kühlwasser angeordnet, die der Verteilung der beiden Medien auf benachbarte Kanäle 4 und 4' dienen. Einlaßöffnungen 51 für das Öl, die hier durch einfaches Verkürzen der oberen Abschlußplatte 61 im Bereich der Enden 14 der Ölkanäle 4 gebildet sind und eine Auslaßöffnung 52' für das Kühlwasser sind in der Oberseite der Querkanäle 15 und 25' an der Stirnseite 22 angebracht, während eine Auslaßöffnung 52 für das Öl und eine Einlaßöffnung 51' für das Kühlwasser an der gegenüberliegenden Stirnseite 22' liegen. Hierdurch wird eine Führung der wärmeaustauschenden Medien im reinen Gegenstrom erreicht, was für einen guten Wirkungsgrad wesentlich ist.

Weiterhin sind an dem in der Figur 2 dargestellten Ausführungsbeispiel der Erfindung auf den Wandungen 3 der Ölkanäle 4 Rippen 7 angeordnet, deren Funktion eine Verwirbelung des senkrecht über sie hinwegströmenden Öls ist, um eine gute Wärmeverteilung im Öl bei minimalem Druckanstieg zu erreichen und damit einen intensiven Wärmeaustausch zu gewährleisten. Neben dieser Ausführung ist natürlich auch ein Ölkühler 1 ohne derartige Rippen 7 oder mit Rippen 7 auch in den Wasserkanälen 4' denkbar.

Der in Figur 3 gezeigte Längsschnitt durch den Ölfilter 1 entlang der Linie A-A in Figur 2 verläuft durch einen der Ölkanäle 4 mit auf der Wandung 3 angeordneten Rippen 7. Die stirnseitigen Querkanäle 25', 15, 25 und 15' mit den zugehörigen Ein-und Auslaßöffnungen 52', 51, 52, 51' für Öl und Kühlwasser sind deutlich zu erkennen, ebenso wie die einander entgegengesetzten Strömungsverläufe der beiden Medien.

Figur 4 schließlich zeigt einen Teil des Ölkühlers 1 ebenfalls im Längsschnitt, hier aber entlang der Linie B-B der Figur 2, die in einem Kanal 4' für das Kühlwasser verläuft. Der Kanal 4' ist nach unten durch die untere Abschlußplatte 62 verschlossen, ist glattwandig und über den Querkanal 25' mit der Auslaßöffnung 52' verbunden.

## Patentansprüche

1. Ölkühler mit einem als Druckgußteil ausgebildeten Mittelteil (2), dessen Boden mäanderförmig mit längsverlaufenden, parallelen, abwechselnd nach innen und aussen geöffneten Kanälen (4, 4') ausgebildet ist, wobei die nach außen offenen Kanäle (4') wasserführend sind und beidseitig in Querkanäle (15', 25') münden und wobei diese Kanäle (4', 15', 25') an ihrer offenen Seite durch eine flache Platte (62) randseitig dichtend abgedeckt sind, wobei die Querkanäle (15', 25') Wasserein- und Wasserauslaßöffnungen (51', 52',) aufweisen und wobei die nach innen offenen Kanäle (4) über den größten Teil ihrer Länge von einer flachen Platte (61) abgedeckt sind, die an der einen Querseite am Rand des Mittelteils (2) anliegend einen Querkanal (25) für das Öl bildet und dort eine Ölaustrittsöffnung (52) aufweist und die an der gegenüberliegenden Querseite zur Bildung eines Öleinlasses (51) einen Abstand vom Rand des Mittelteils (2) besitzt.

2. Ölkühler nach Anspruch 1, dadurch gekennzeichnet, daß die Platte (61) zur Ausbildung des Querkanals (25) einen hochgezogenen Endbereich aufweist.

3. Ölkühler nach den Ansprüchen 1 und 2, dadurch gekennzeichnet, daß die Wandungen (3) der Ölkanäle (4) und/oder der Wasserkanäle (4') quer zur Strömungsrichtung verlaufende Rippen (7) aufweisen.

## Claims

1. An oil cooler with a central part (2) which is constructed as a die-cast part, the base of which is meander-shaped with longitudinally running, parallel channels (4, 4') which are open on the inside and on the outside alternately, the channels (4') which are open on the outside being water-carrying and opening into transverse channels (15', 25') on both sides, and said channels (4', 15', 25') being covered on their open sides by a flat plate (62) so as to form a seal at the edges, the transverse channels (15', 25') having water inlet and water outlet openings (51', 52'), and the channels (4) which open on the inside being covered over most of their length by a flat plate (61), which rests at one transverse side on the edge of the central part (2) and forms a transverse channel (25) for the oil and has there an oil outlet opening (52), and which on the opposite transverse side is at a distance from the edge of the central part (2) in order to form an oil inlet (51).

2. An oil cooler according to Claim 1, characterised in that the plate (61) forming the transverse channel (25) has a raised end region.

3. An oil cooler according to Claims 1 and 2, characterised in that the walls (23) of the oil channels (4) and/or the water channels (4') have ribs (7) running at right angles to the direction of flow.

## Revendications

1. Radiateur d'huile comportant une partie médiane (2) dont le fond est constitué par des canaux (4, 4') parallèles s'étendant longitudinalement en forme de méandres qui sont ouverts alternativement vers l'intérieur et vers l'extérieur, les canaux (4') ouverts vers l'extérieur conduisant l'eau et débouchant dans chaque cas des deux côtés dans des canaux transversaux (15', 25'), et ces canaux (4', 15', 25') étant recouverts de façon étanche sur leur côté ouvert par une plaque plate (62), avec une étanchéité du côté du bord, les canaux transversaux (15', 25') présentant des orifices (51', 52') d'entrée et de sortie d'eau, et les canaux (4) ouverts vers l'intérieur étant recouverts sur la plus grande partie de leur longueur par une plaque plate (61) qui forme d'un côté transversal en s'appuyant sur le bord de la partie médiane (2), un canal transversal (25), destiné à l'huile, et qui à cet endroit présente un orifice de sortie pour l'huile (52) et qui présente sur le côté transversal opposé un écart par rapport au bord de la pièce médiane (2) en vue de former une entrée d'huile (51).

2. Radiateur d'huile selon la revendication 1, caractérisé par le fait que la plaque (61) présente une zone d'extrémité repliée vers le haut pour la formation du canal transversal (25).

3. Radiateur d'huile selon les revendications 1 et 2, caractérisé par le fait que les parois (3) des canaux d'huile (4) et/ou des canaux d'eau (4') présentent des nervures (7) qui s'étendent transversalement à la direction d'écoulement.
